# EUROPÄISCHE PATENTSCHRIFT

(11) **EP 3 806 669 B1**
(45) Veröffentlichungstag und Bekanntmachung des Hinweises auf die Patenterteilung: **26.11.2025**
(21) Anmeldenummer: 18746077.9
(22) Anmeldetag: 15.06.2018
(51) Int. Cl.: A24F 1/30, A24D 1/14

(54) **WASSERPFEIFE MIT PASSGENAUEM SITZ FÜR EINE KAPSEL**
WATER PIPE WITH ACCURATE FIT FOR A CAPSULE
PIPE À EAU À SIÈGE AJUSTÉ POUR UNE CAPSULE

(43) Veröffentlichungstag der Anmeldung: 21.04.2021
(73) Patentinhaber: AIR IP Holdings Limited, Dubai 79947 (AE)
(72) Erfinder: HAGEN, Klaus, 49733 Haren (DE)
(74) Vertreter: Simmons & Simmons LLP (Munich)
(86) Internationale Anmeldenummer: PCT/DE2018/100566
(87) Internationale Veröffentlichungsnummer: WO 2019/238150

(56) Entgegenhaltungen:
- DE-A1- 102015 121 435
- GB-A- 2 553 773
- US-A1- 2011 186 060
- US-A1- 2017 099 873
- US-A1- 2017 172 203

## Beschreibung

Die Erfindung betrifft eine Wasserpfeife mit einem Gehäuse, in das ein mit einem flüssigen Medium zu befüllender und mit mindestens einem Sauganschluss versehener Behälter und eine mit diesem in Verbindung stehende Heizkammer integriert sind, wobei die Heizkammer eine Aufnahme für eine zur Vorhaltung eines Rauchmediums dienende Kapsel aufweist, welche zugleich als Heizelement für diese Kapsel ausgebildet ist.

Solche ursprünglich aus dem orientalischen Raum stammenden, auch als Shishas oder Hookahs bekannten Wasserpfeifen erfreuen sich nicht zuletzt als Alternative zu Zigaretten in den vergangenen Jahren gerade unter Jugendlichen und Heranwachsenden zunehmender Beliebtheit. Solche Wasserpfeifen sind u. a. aus der US 4031906 oder der US 2012/0042884 bekannt. Eine derartige Wasserpfeife weist einen teilweise mit Wasser oder einem anderen flüssigen Medium zu befüllenden Behälter auf. Durch Saugen an einem Mundstück kommt es in diesem Behälter zu einem Unterdruck. Ein Stück weit ragt außerdem eine Rauchsäule in das Wasser, die an ihrem oberen Ende ein Kopfteil zur Aufnahme von Tabak aufweist, welches mit darauf liegender Kohle erhitzt wird. Das bei dem Erhitzen des Tabaks entstehende Gemisch aus Luft, Dampf und Rauchpartikeln wird dann vom Raucher eingezogen. Es liegt auf der Hand, dass es aufgrund der Erhitzung durch glühende Kohle zu einer Kohlenmonoxidvergiftung, zu einem Verbrennungsunfall oder im Extremfall sogar zum Ausbruch von Feuer kommen kann. Die gesetzeskonforme Bestückung der Wasserpfeifen ist aufgrund der manuellen Befüllung zudem nicht gewährleistet. Prinzipiell sollen heute bekannte Shishas daher nur im Freien oder in Räumen mit garantierter Frischluftzufuhr betrieben werden. Shishas nach solchem Stand der Technik bauen außerdem recht schwer und voluminös, müssen gleich aus mehreren Teilen zusammengesetzt werden und sind in ihren Einzelteilen umständlich zu transportieren. Auch ihre Reinigung ist aufwendig und genügt häufig nicht hygienischen Standards. Aus der US 4,133,318 etwa sind dann elektronische Shishas bekannt, mit denen einige der o. g. Probleme jedoch in nicht zufriedenstellender Weise reduziert werden können. Als besonders vorteilhaft haben sich auch die aus der WO 2017/080545 bekannten Shishas erwiesen. Defizite gibt es im Stand der Technik allerdings noch bei dem sensiblen Thema einer effektiven Wärmeübertragung zwischen der Heizkammer und der in diese eingesetzten Kapsel mit dem Rauchmedium. Weitere relevante Dokumente sind US 2017/099873 A1, DE 10 2015 121435 A1, US 2017/172203 A1, GB 2 553 773 A und US 2011/186060 A1, wobei US 2017/099873 A1 eine Wasserpfeife mit den Merkmalen im Oberbegriff des Anspruchs 1 und US 2011/186060 A1 eine Kapsel mit den Merkmalen im Oberbegriff des Anspruchs 14 beschreibt.

Damit stellt sich der vorliegenden Erfindung die Aufgabe, eine auch als Shisha oder Hookah bekannte Wasserpfeife zu schaffen, die sich durch eine besonders effektive und zielgerichtete Wärmeübertragung zwischen der Heizkammer der Wasserpfeife und der in diese eingesetzte Kapsel auszeichnet.

Die Erfindung betrifft eine Wasserpfeife und eine Kapsel gemäß den Ansprüchen 1 und 14.

Diese Aufgabe wird erfindungsgemäß durch einen passgenauen Sitz zwischen der Aufnahme und der Kapsel gelöst.

Es gilt, eine hohe Effektivität bei der Wärmeübertragung zwischen Heizkammer und der in diese eingesetzten, mit einem flüssigen oder festen Medium gefüllte Kapsel zu gewährleisten, was durch den passgenauen Sitz zwischen der Aufnahme oder Teilen dieser Aufnahme einerseits und der Kapsel andererseits ermöglicht wird. Eine ideale Wärmeübertragung von der Heizkammer in die Kapsel ist zwingend notwendig, um eine optimalen Rauchprozess zu erreichen. Dazu kommt es dank einer exakten thermischen und geometrischen Fixierung bzw. Abstimmung der drei Komponenten Heizkammer, Aufnahme und Kapsel.

Entscheidende Bedeutung in Bezug auf den passgenauen Sitz kommt dem aufnahmeseitigen bzw. kapselseitigen Konus zu. Dieser erlaubt eine besonders gezielte Wärmeübertragung durch einen passgenauen Sitz zwischen der die Kapsel seitlich umfassenden Wandung der Aufnahme und der Kapsel selbst. Je fester nämlich die Kapsel in der Aufnahme sitzt, desto effektiver gelangt die Hitze von außen, d. h. aus Richtung der Heizkammer zur Kapsel. Allenfalls geringes Spiel darf hier erlaubt sein, zu einem Schlackern der Kapsel in der Aufnahme darf es nicht kommen Die Aufnahme dient also dazu, dass die Kapsel überhaupt in die Shisha, genauer gesagt in die Heizkammer eingesetzt werden kann, wobei sie gleichzeitig als Heizelement für die Kapsel dient, wozu speziell der die Kapsel umfassenden Wandung besondere Bedeutung zukommt.

Eine besonders vorteilhafte Variante für einen solch passgenauen Sitz sieht vor, dass die seitliche Wandung der Aufnahme sich in Richtung Innenraum der Heizkammer konisch verjüngt, wobei der Konus einen Winkel von ca. 5° - 10°, vorzugsweise von ca. 7° aufweist. Eine Art Klemmsitz der Kapsel in der Aufnahme wird realisiert, wenn sowohl Aufnahme als auch Kapsel eine solche Verjüngung vorsehen. Nach einem klein bauenden, parallel zur Längsachse der Aufnahme bzw. der Kapsel verlaufenden Absatz konstanten Durchmessers an der dem Innenraum der Aufnahme abgewandten Seite schließt sich der deutlich größer bauende, sich verjüngende Abschnitt von Aufnahme respektive Kapsel an.

Eine ideale Geometrie ist verwirklicht, wenn der Durchmesser der Aufnahme zwischen der Vorderseite und der Rückseite der Aufnahme bzw. der Kapsel konstant um einen Faktor von etwa 1,1 bis 1,25, vorzugsweise ca.1,17 zunimmt.

Nach einer Ausbildung der Erfindung ist vorgesehen, dass die Aufnahme an ihrer Innenseite eine eine Öffnung aufweisende Stirnwand umfasst, die sich im Wesentlichen quer zur Längsachse des Gehäuses erstreckt. Diese Stirnwand bildet den Abschluss der Aufnahme in Richtung Innenraum der Heizkammer.

In der anderen Richtung der Aufnahme verhält es sich zweckmäßigerweise so, dass die Aufnahme an ihrer Außenseite einen sich quer zur Längsachse des Gehäuses erstreckenden Abschlussring aufweist, in den die Aufnahme für die Kapsel integriert ist, sprich Abschlussring bzw. Heizkammer sind dahingehend korrespondierend zueinander angeordnet und ausgebildet, dass der Abschlussring eine zentrale Öffnung aufweist, in der die Kapsel in der Aufnahme sitzt. Der Abschlussring bildet zugleich, je nach Anordnung von Behälter, Heizkammer etc. den oberen oder unteren Abschluss des Gehäuses bzw. der Heizkammer.

Darüber hinaus kommt dem Abschlussring die Funktion zu, dass dieser als Anschlag für einen kapselseitigen Kragen beim Einsetzen der Kapsel in die Heizkammer dient. Der Abschlussring gewährleistet also den Sitz der Kapsel in der Heizkammer nicht zuletzt dadurch, dass die Kapsel einen Kragen aufweist, mit dem diese gegen den Abschlussring anschlägt.

Dass der Abschlussring mit einem an der Außenseite der Aufnahme vorgesehenen Kragen verbunden oder einteilig mit diesem hergestellt ist, stellt eine weitere konstruktive Maßnahme gemäß der Erfindung dar. Über diesen aufnahmeseitigen Kragen besteht die feste Verbindung zwischen Aufnahme und Abschlussring als weiterem Baustein für die Integration der Aufnahme für die Kapsel in den Abschlussring.

Es wurde bereits mehrfach angesprochen, wie wichtig erfindungsgemäß der feste Sitz der Kapsel in der Aufnahme für die gezielte Wärmeübertragung auf die Kapsel ist. Nun muss diese natürlich an ihrer den Kragen aufweisenden Rückseite zusätzlich gehalten werden, um nicht aus der Aufnahme herauszurutschen. In diesem Sinne versteht sich der Vorschlag, nach dem die Heizkammer über eine Bodenplatte oder Deckelplatte verschließbar ist, wobei die Platte an ihrer Innenseite auf die einzusetzende oder eingesetzte Kapsel wirkende Einbauten aufweist. Der Lufteinlass ist in die Kammer integriert, entweder in die Platte oder die Wandung der Aufnahme. Mit Verschließen der Platte und damit der Heizkammer findet die erfindungsgemäße Kapsel ihre Funktionsposition von selbst, d. h. die Endposition einer eingesetzten, eingerasteten, angeschraubten etc. Platte entspricht der Kapsel in ihrer Funktionsposition, in der das Rauchen beginnen kann. Die Kapsel wird also bei demontierter Platte von oben oder unten, je nachdem um welche Ausführung einer Shisha es sich handelt, in die Heizkammer eingesetzt, sodass die Kapsel komplett von dem Gehäuse der Shisha aufgenommen wird. Die verbrauchte Patrone kann dann der Kammer entnommen werden und durch eine mit neuem Medium befüllte ersetzt werden. Ergänzt werden diese Funktionen durch die Einbauten an der der Aufnahme zugewandten Innenseite der Platte.

Ein Vorschlag für solche Einbauten sieht vor, dass die Platte an ihrer Innenseite eine Ringwulst aufweist, welche korrespondierend zu dem Kragen der Kapsel angeordnet und/oder ausgebildet ist. Diese Ringwulst weist folglich einen kleineren Durchmesser auf als der Abschlussring, wobei die Ringwulst dem Kragen der Kapsel genau gegenüber liegt, sodass beim Schließen des Deckels automatisch die Ringwulst die Kapsel in die Aufnahme drückt.

Als zusätzliche Sicherungsmaßnahme ist daran gedacht, dass die Einbauten mit Rastmitteln ausgerüstet sind. Konkret heißt das, dass die Ringwulst Rastmittel aufweist, welche sich in der Kapselaufnahme verkeilen und damit einen zusätzlich stabilen Sitz der Kapsel in der Aufnahme und damit in der Heizkammer garantieren können.

Gedacht ist z. B. daran, dass die Rastmittel in radialer Richtung verstellbar angeordnet sind und sich auf diese Weise in der ausgefahrenen Position in der Kapselaufnahme verkeilen.

Eine weitere vorteilhafte Ausführungsform der Erfindung sieht vor, dass die Platte in ihrer Außenseite eine Handhabe zu ihrer Betätigung umfasst, durch die also die Platte z. B. in Drehungen im Rahmen der Montage und Demontage der Platte versetzt werden kann.

Dank eines Mechanismus zum Herausdrücken der verbrauchten Kapsel aus ihrem Sitz in der Aufnahme gegen die Einsetzrichtung können verbrauchte Kapseln aus ihrem Sitz in der heizkammerseitigen Aufnahme herausgedrückt werden, ohne dass der Nutzer mit möglicherweise hohen Temperaturen ausgesetzten Teilen der Wasserpfeife in Berührung käme. Derartige gesundheitliche Beeinträchtigungen wegen der hohen Temperaturen von bis zu 200°C, die erhitzte Shisha-Kapseln annehmen können, sind damit ebenso ausgeschlossen wie ein Verklemmen der Kapsel beim Herausziehen. Auch etwaige Ausdehnungsprozesse der Kapsel sind gleichgültig, weil diese auf besonders effektive Weise aus Richtung Behälter aus der Aufnahme herausgedrückt werden können. Dass der Mechanismus von außerhalb der Heizkammer bedienbar ist, zielt in dieselbe Richtung, nämlich eine ausreichende Distanz zwischen der Hand des Bedieners und der Heizkammer, respektive der darin befindlichen Kapsel zu schaffen.

Eine vorteilhafte Ausführungsform der Erfindung sieht dabei vor, dass das Saugrohr in Richtung seiner Längsachse verschieblich gelagert ist. Dies ist insofern eine besonders optimale Lösung für einen derartigen Mechanismus, als dem ohnehin vorhandenen Saugrohr die zusätzliche Funktion zukommt, als Mechanismus zum Herauslösen der Kapseln zu dienen. Dies eben aus einer völlig ungefährlichen Entfernung in Bezug auf die hohe Temperatur der verbrauchten Kapseln in der Heizkammer. Durch einfaches Drücken des Saugrohres wird eine Kraft auf die Kapsel entgegen der Richtung, in der diese eingesetzt wurde, ausgeübt. Folglich löst sich die Kapsel zwangsläufig aus ihrem Sitz in der heizkammerseitigen Aufnahme. Zur besseren Handhabung ist daran gedacht, dass das Saugrohr gegen die Kraft einer Feder verschieblich gelagert ist, sodass das Saugrohr nach seinem Einsatz zum Herauslösen der Kapsel wieder in seine Ausgangsposition zurückkehrt und das Spiel des Saugrohrs bei der Bedienung begrenzt ist.

Weiterhin ist daran gedacht, dass der Behälter und ein eine Elektronikeinheit aufnehmender Gehäuseteil lösbar miteinander verbunden sind und dass im Bereich der Mündung des Saugrohrs in den Behälter ein Ventil vorgesehen ist. Das Gehäuse der Wasserpfeife besteht im Wesentlichen aus dem Behälter als erstem Gehäuseteil, dem die Elektronik wie das Saugrohr aufnehmenden zweiten Gehäuseteil und dem die Heizkammer für die Kapsel aufnehmenden dritten Gehäuseteil, zweckmäßigerweise in der genannten Reihenfolge von oben nach unten. Dabei sind der Behälter und der die Elektronikeinheit aufnehmende Gehäuseteil lösbar miteinander und zusätzlich durch ein zusätzliche Abdichtung gewährleistendes Ventil verbunden, was die erfindungsgemäße Shisha auf besonders effektive Weise vor dem Austreten von Nebenluft sichert. Vorzugsweise ist das Ventil dazu zentral angeordnet und es ragt ggf. ein Teil desselben in das Behälterinnere hinein. Das Ventil sitzt passgenau auf dem nach oben aus dem Gehäuseteil herausragenden Saugrohr. Das Saugrohr, das mit seinem unteren Ende in die Heizkammer mündet und den Gehäusesteil durchschreitet, ist an seinem oberen Ende mit dem Ventil passgenau verbunden, sodass es in diesem gesamten Bereich nicht zum Austritt von Nebenluft kommen kann. Konkret sieht dies so aus, dass das Saugrohr von unten in den Boden des Behälters mündet, wobei der Boden in Summe so massiv auszubilden ist, dass sich hier ein stabiles Lager für das Ventil und das Ende des Rohrs ausbildet. Eine zweckmäßige Ausführungsform der Erfindung ist dabei die, bei der der Boden des Behälters einen Hohlraum mit einer integrierten zentralen Befestigungsplatte zur Fixierung des Saugrohrs aufweist. Als Lager für das Saugrohr dient also die in dem Hohlraum des ansonsten vergleichsweise massiven Bodens zentral positionierte Befestigungsplatte.

Die Erfindung zeichnet sich insbesondere dadurch aus, dass eine Wasserpfeife (oder auch Shisha oder Hookah) geschaffen ist, die sich durch besondere Kompaktheit, Sicherheit, Bedienungsfreundlichkeit, einfache Reinigung und zahlreiche Variationsmöglichkeiten auszeichnet. Der Bediener zieht Luft durch einen Einlass an der Unter- oder Oberseite des Gehäuses zunächst in eine Heizkammer, in der sich tabak- oder nicht tabakhaltiges, flüssiges oder festes Rauchmedium befindet, zweckmäßigerweise in einer in die Heizkammer einem Ofen gleich einzusetzenden Kapseln. Damit liegt die Kapsel gewissermaßen im Luftstrom, den der Bediener am oberen Ende des Gehäuses durch Ansaugen, d. h. durch Herstellen eines Unterdrucks erzeugt. Gleichzeitig erfolgt ein Aufheizen des festen oder flüssigen Rauchmediums in der Kapsel über einen Heizmechanismus. Aus der in die Heizkammer eingesetzten Kapsel gelangt die Mischung aus Luft und Rauchmedium dann durch ein Saugrohr in den oberen, auch als Wassertank zu bezeichnenden Behälter, wo es durch das Wasser tritt und dann über eine Saugvorrichtung eingesaugt werden kann. Der passgenaue Sitz zwischen der Aufnahme und der Kapsel, konkret zwischen der die Kapsel seitlich umfassenden Kammerwandung und der Kapsel ermöglichen dabei eine ideale Wärmeübertragung von der Heizkammer auf die Kapsel und damit eine ideale Rauchentwicklung. Eine Art vorteilhafter Klemmwirkung wird erreicht, indem der seitliche Konus der Aufnahme und der seitliche Konus der Kapsel aufeinander abgestimmt sind. Alternativ oder ergänzend wäre auch der Einsatz eines Stellgliedes denkbar, das in seiner Arbeitsposition eine Klemmkraft auch die Kapsel ausübt und somit in deren Position hält.

Weitere Einzelheiten und Vorteile des Erfindungsgegenstandes ergeben sich aus der nachfolgenden Beschreibung der zugehörigen Zeichnung, in der ein bevorzugtes Ausführungsbeispiel mit den dazu notwendigen Einzelheiten und Einzelteilen dargestellt ist. Es zeigen:
- Figur 1: eine Wasserpfeife in Seitenansicht,
- Figur 2: eine eingesetzte Kapsel, teilweise im Schnitt,
- Figur 3: Abschlussring und Aufnahme,
- Figur 4: eine Heizkammer von außen mit eingesetzter Kapsel,
- Figur 5: einen Schnitt durch Aufnahme, Kapsel und Platte,
- Figur 6: die Draufsicht zu Figur 5,
- Figur 7: eine Platte in perspektivischer Ansicht,
- Figur 8: eine Platte in Draufsicht,
- Figur 9: ein Detail aus Figur 10,
- Figur 10: Anschlussring, Aufnahme und Kapsel,
- Figur 11: einen Schnitt durch die Aufnahme,
- Figur 12: eine Draufsicht auf die Aufnahme,
- Figur 13: eine Kapsel,
- Figur 14: ein federnd gelagertes Saugrohr und
- Figur 15: einen Schnitt durch die Mündung des Saugrohres

Figur 1 zeigt eine auch als Shisha oder Hookah zu bezeichnende Wasserpfeife 1 mit ihrem Gehäuse 2. Der Behälter 3 ist durch den Deckel 41 nach oben abgeschlossen. Ein Saugschlauch 34 ist mit seinem integralen Ende mit dem Anschlussstutzen 33 als Teil des Deckels 41 verbunden und am anderen Ende mit einem austauschbaren Mundstück 35 versehen. Der Anschluss mehrerer Schläuche 34, 36 ist realisierbar. Mit 38 ist der Wasserspiegel für das in dem Behälter 3 vorgehaltene Wasser bezeichnet, zumal eine nur teilweise Befüllung des Behälters 3 zweckmäßig ist. Heizkammer und Akkumulator sowie Steuereinheit sind verdeckt durch eine Verkleidung 42. Mit 39 ist der An-, Aus-, Stand-By-Schalter zur Bedienung der Shisha bezeichnet. Angedeutet sind mit 10, 10' zwei Rauchmedium vorhaltende Kapseln mit Perforationen 43. Der Lufteinlass in Form mehrere Luftschlitze ist mit 37 bezeichnet.

In Figur 2 zeigt sich eine Aufnahme 5 für eine Kapsel 10. Gut zu erkennen ist dabei der passgenaue Sitz zwischen der seitlichen Wandung 7 der Aufnahme 5 (außen) und der Wandung 12 der Kapsel 10 (innen). Beide Wandungen 7, 12 erstrecken sich in Richtung Innenraum 8 der Heizkammer 4 in Form eines Konus 15, d. h. in einem Winkel α von bevorzugt ca. 7°. Die Aufnahme 5 umfasst an ihrer Innenseite 16 eine eine Öffnung aufweisende Stirnwand 19, die sich im Wesentlichen quer zur Längsachse des Gehäuses und damit auch der Aufnahme 5 erstreckt. Zwischen der Stirnwand 19 der Aufnahme 5 und der Stirnwand 13 der Kapsel kann ein Freiraum 44 verbleiben. Eine ideale Geometrie ist verwirklicht, wenn der Durchmesser der Aufnahme 5 zwischen - in Strömungsrichtung betrachtet - der Vorderseite 6 und der Rückseite 9 der Aufnahme 5 bzw. der Kapsel konstant um einen Faktor von etwa 1,1 bis 1,25, vorzugsweise ca.1,17 zunimmt, hier von etwa 31 mm auf rund 36 mm. Gut erkennbar ist auch der Kragen 11, der wiederum quer zur Längsachse 21 an der Außenseite 14 der Aufnahme 5 verläuft. Die Aufnahme 5 für die Kapsel ist in den Abschlussring 22 an ihrer Außenseite 17 integriert.

Figur 3 zeigt in Bezug auf Figur 2 den dortigen Schnitt A-A und andererseits von außen nach innen die Bauteile Anschlussring 22, Kragen 11, Wandung 12 in Form des Konus 7, Stirnwand 19 und Öffnung 18.

Dazu zeigt Figur 4 in perspektivischer Ansicht den Gehäuseteil mit der Heizkammer und eingesetzter Kapsel 10 in den Abschlussring 22. Die Kapsel 10 umfasst einen Kragen 11, der zunächst in eine Nut 45 und dann in die Platte 46 mit den Perforationen 43 übergeht.

Das besondere Augenmerk in der Darstellung gem. Figur 5 gilt dem wichtigen Zusammenspiel von Heizkammer 4, Aufnahme 5, Wandung 7, Wandung 12 und Deckel- oder Bodenplatte 24. Die Heizkammer 4 wird über die Bodenplatte 24 verschlossen, wobei die Kapsel 10 spätestens beim Fixieren, Eindrehen oder Einsetzen der Bodenplatte 24 in die Heizkammer 4 ihre Funktionsposition einnimmt. Zur Betätigung der Platte 24, hier zum Verdrehen, dient die Handhabe 29.

Diese Handhabe ist dann auch in Figur 6 mit 29 bezeichnet. Mit A-A ist wiederum auf den Schnitt Bezug genommen, der dann in Figur 5 gezeigt ist.

Gemäß Figur 7, die eine Platte 24 zeigt, umfasst letztere auf ihrer Innenseite 25 Einbauten 27 in Form einer Ringwulst 28 und an ihrer Außenseite 26 die Handhabe 29. Rastmittel sind mit 30 bezeichnet, die zur zusätzlichen Verkeilung des Deckels 24 in der hier nicht dargestellten Aufnahme dienen.

Figur 8 zeigt einen Blick auf die Innenseite 25 des Deckels 24 mit den Einbauten 27 in Form der Ringwulst 28, welche mit dem Kragen der hier nicht gezeigten Kapsel korrespondiert.

Figur 9 zeigt das Detail, das in Figur 10 eingekreist ist, in Form der Integration der Aufnahme in den Abschlussring 22. Der Abschlussring 22 ist mit dem aufnahmeseitigen Kragen 23 verbunden. Gleichzeitig liegt die Kapsel 10 mit ihrem Kragen 11 in der Aufnahme 5 und zwar besonders dicht dank der einheitlichen Koni von ca. 7°. Zu erwähnen ist noch, dass zwecks Anpassung an den Abschlussring 22 die Kapsel 10 zwischen Kragen 11 und ihrer eigentlichen Wandung 20 einen Abschnitt 31 aufweist, in dem die Wandung 20 der Kapsel 10 exakt parallel zur Längsachse 21 verläuft.

Figur 11 illustriert nochmals den bereits angesprochenen Abschnitt 31 in der Kapsel 10 zwischen Kragen 11 und Wandung 12. Entsprechendes gilt für Figur 12.

Ergänzend zeigt Figur 13 eine Kapsel 10 mit der konisch verlaufenden Wandung 12 zwischen Kragen 11 und Auslass 47.

Figur 14 stellt einen Schnitt dar. Mit dem Bezugszeichen 61 ist das Saugrohr bezeichnet, das in Richtung der Längsachse 63 verschieblich ist, wozu händisch oder per Steuerung Druck in Pfeilrichtung 60 auf das Saugrohr 61 auszuüben ist. Das Saugrohr 61 verfügt über zwei Rohrabschnitte 62, 64 unterschiedlichen Durchmessers. Der der Heizkammer 4 zugewandte innere Abschnitt 62 des Saugrohres 61 weist dabei einen geringeren Durchmesser auf, als der dem hier nicht gezeigten Behälter zugewandte äußere Abschnitt 64, sodass sich ein bei Verschiebung des Saugrohrs 61 auf die Feder 66 einwirkender Kragen 67 oder Anschlag ausbildet. Es ist denkbar, auch ein Innenrohr 58 vorzusehen, welches über entsprechende Abschnitte 62, 64 verfügt. Ansonsten ist der innere Rohrabschnitt 62 von der Druckfeder 66 umgeben bzw. der Federschacht 59 ist in die dem Behälter zugewandte Wandung 68 der Heizkammer 4 integriert. Gut zu erkennen ist, dass der innere Rohrabschnitt 62 in die Heizkammer 4 mit seinem vorderen Ende 65 hineinragt. Mit 69 ist ein Führungsbolzen für das Saugrohr 61 bezeichnet.

Ergänzend dazu zeigt Figur 15 einen Schnitt durch die Wasserpfeife 1. Zentral ist der Gehäuseteil, darunter befindet sich die Heizkammer 4 mit der Aufnahme 5 für eine Kapsel 10 und der demontierbaren Bodenplatte 24. Ein Gewinde gewährleistet, dass sich beim Zusammensetzen dieser beiden Bauteile automatisch die Positionierung des zentral positionierten Ventils 48 ergibt, welches in dem Boden 54 des Behälters sitzt bzw. ein Stück weit in das Behälterinnere 53 hineinragt. Figur 15 veranschaulicht die massive, mehrlagige Ausbildung des Bodens 54 des Behälters 3. Die Mündung 57 des Saugrohrs 61 ist durch drei Abdichtungen in Form von O-Ringen 49, 50, 51 gesichert. Ventil 48 und Saugrohr 61 liegen in einer gemeinsamen Längsachse 52. Ein in den Boden 54 integrierter Hohlraum ist mit 55 bezeichnet, welcher zur Aufnahme einer zentralen Befestigungsplatte 56 dient, in welche das Saugrohr 61 dann ganz konkret mündet.

## Patentansprüche

1. Wasserpfeife (1) mit einem Gehäuse (2), in das ein mit einem flüssigen Medium zu befüllender und mit mindestens einem Sauganschluss versehener Behälter (3) und eine mit diesem in Verbindung stehende Heizkammer (4) integriert sind, wobei die Heizkammer (4) eine Aufnahme (5) für eine zur Vorhaltung eines Rauchmediums dienende Kapsel (10) aufweist, welche zugleich als Heizelement für diese Kapsel (10) ausgebildet ist, mit einem passgenauen Sitz zwischen der Aufnahme (5) und der Kapsel (10),
**dadurch gekennzeichnet, dass** die Heizkammer (4) über eine Platte (24), welche eine Bodenplatte oder Deckelplatte ist, verschließbar ist, wobei die Platte (24) an ihrer Innenseite (25) auf die in die Aufnahme (5) eingesetzte Kapsel (10) wirkende Einbauten (27) in Form einer Ringwulst (28) aufweist, wobei die Kapsel (10) einen Kragen (11), einen Auslass (47) und eine sich zwischen dem Kragen (11) und dem Auslass (47) erstreckende konische Wandung (12) aufweist, wobei der Kragen (11) eine Platte (46) mit Perforationen (43) und einer ringförmigen Nut (45) aufweist, und wobei die Ringwulst (28) korrespondierend zu dem Kragen (11) der Kapsel (10) angeordnet und/oder ausgebildet ist.

2. Wasserpfeife nach Anspruch 1, **gekennzeichnet durch** einen passgenauen Sitz zwischen der die Kapsel (10) seitlich umfassenden Wandung (7) der Aufnahme (5) und der Kapsel (10).

3. Wasserpfeife nach Anspruch 2, **dadurch gekennzeichnet, dass** die seitliche Wandung (7) der Aufnahme (5) sich in Richtung Innenraum (8) der Heizkammer (4) konisch verjüngt, wobei der Konus (15) einen Winkel (a) von ca. 5° - 10°, vorzugsweise von ca. 7° aufweist.

4. Wasserpfeife nach Anspruch 1, **dadurch gekennzeichnet, dass** der Durchmesser der Aufnahme (5) zwischen der Vorderseite (6) und der Rückseite (9) der Aufnahme (5) bzw. der Kapsel (10) um einen Faktor von etwa 1,1 bis 1,25, vorzugsweise ca.1,17 zunimmt.

5. Wasserpfeife nach Anspruch 1, **dadurch gekennzeichnet, dass** die Aufnahme (5) an ihrer Innenseite (16) eine Öffnung (18) aufweisende Stirnwand (19) umfasst, die sich im Wesentlichen quer zur Längsachse (21) des Gehäuses (2) erstreckt.

6. Wasserpfeife nach Anspruch 1, **dadurch gekennzeichnet, dass** die Aufnahme (5) an ihrer Außenseite (17) einen sich quer zur Längsachse (21) des Gehäuses (2) erstreckenden Abschlussring (22) aufweist, in den die Aufnahme (5) für die Kapsel (10) integriert ist.

7. Wasserpfeife nach Anspruch 6, **dadurch gekennzeichnet, dass** der Abschlussring (22) als Anschlag für den kapselseitigen Kragen (11) beim Einsetzen der Kapsel (10) in die Heizkammer (4) dient.

8. Wasserpfeife nach Anspruch 6, **dadurch gekennzeichnet, dass** der Abschlussring (22) mit dem an der Außenseite (17) der Aufnahme (5) vorgesehenen Kragen (23) verbunden oder einteilig mit diesem hergestellt ist.

9. Wasserpfeife nach Anspruch 1, **dadurch gekennzeichnet, dass** die Einbauten (27) mit Rastmitteln (30) ausgerüstet sind.

10. Wasserpfeife nach Anspruch 9, **dadurch gekennzeichnet, dass** die Rastmittel (30) in radialer Richtung verstellbar angeordnet sind.

11. Wasserpfeife nach Anspruch 1, **dadurch gekennzeichnet, dass** die Platte (24) in ihrer Außenseite (26) eine Handhabe (29) zu ihrer Betätigung umfasst.

12. Wasserpfeife nach Anspruch 6, wobei die Ringwulst (28) einen kleineren Durchmesser als der Abschlussring (22) hat und wobei der Kragen (11) der Kapsel (10) der Ringwulst (28) genau gegenüberliegt, so dass die Ringwulst (28) die Kapsel (10) beim Schließen der Platte (24) automatisch in die Aufnahme (5) drückt.

13. Wasserpfeife nach Anspruch 1, wobei die Aufnahme (5) eine Stirnwand (19) aufweist, welche angeordnet ist, um beim Einsetzen der Kapsel (10) mit einem passgenauen Sitz in die Aufnahme (5) einen Freiraum (44) zwischen der Stirnwand (19) und einer gegenüberliegenden Stirnwand (13) der Kapsel (10) festzulegen.

14. Kapsel (10), welche ein Rauchmedium zur Verwendung in einer Wasserpfeife vorhält, wobei die Kapsel (10) Folgendes aufweist:
eine Platte (46) mit Perforationen (43) und einem Kragen (11),
einen Auslass (47), und
eine sich zwischen dem Kragen (11) und dem Auslass (47) erstreckende konische Wandung (12), wobei der Kragen (11) und die konische Wandung (12) angeordnet sind, um einen festen Sitz mit einer Aufnahme (5) einer Wasserpfeife auszubilden, so dass die Aufnahme (5) ein Heizelement für die Kapsel (10) bereitstellt,
**dadurch gekennzeichnet, dass** eine ringförmige Nut (45) zwischen der Platte (46) mit Perforationen (43) und dem Kragen (11) vorgesehen ist.

## Claims

1. Water pipe (1) with a housing (2), into which a receptacle (3) that is to be filled with a liquid medium and is provided with at least one suction connection, and a heating chamber (4) communicating therewith, are integrated, said heating chamber (4) having a receiving portion (5) for a capsule (10) which holds a smoking medium, said receiving portion at the same time being a heating element for the capsule (10), wherein there is an accurate fit between the receiving portion (5) and the capsule (10);
**characterised in that** the heating chamber (4) is closable by means of a plate (24) that is a base plate or cover plate, the plate (24) having on its inner face (25) an annular bead (28) that acts on the capsule (10) that has been inserted in the receiving portion (5), the capsule having a collar (11), an outlet (47) and a conical wall (12) extending between the collar and outlet, wherein the collar (11) has a plate (46) with perforations (43) and an annular groove (45), and the annular bead (28) is arranged and/or formed in correspondence to the collar (11) of the capsule (10).

2. Water pipe according to claim 1, **characterised by** an accurate fit between the wall (7) of the receiving portion (5), which wall surrounds the sides of the capsule (10), and the capsule (10).

3. Water pipe according to claim 2, **characterised in that** the lateral wall (7) of the receiving portion (5) tapers conically in the direction of the interior (8) of the heating chamber (4), the cone (15) having an angle (α) of approx. 5° - 10°, preferably approx. 7°.

4. Water pipe according to claim 1, **characterised in that** the diameter of the receiving portion (5) between the front (6) and rear (9) of the receiving portion (5) or the capsule (10), respectively, increases by a factor of approximately 1.1 to 1.25, preferably approx. 1.17.

5. Water pipe according to claim 1, **characterised in that** the receiving portion (5) comprises on its inner side (16) a front wall (19) which has an opening (18) and extends essentially transverse to the longitudinal axis (21) of the housing (2).

6. Water pipe according to claim 1, **characterised in that** the receiving portion (5) has on its outer side (17) a cover ring (22) which extends transverse to the longitudinal axis (21) of the housing (2), in which cover ring the receiving portion (5) for the capsule (10) is integrated.

7. Water pipe according to claim 6, **characterised in that** the cover ring (22) serves as an end stop for a collar (11) on the capsule side when the capsule (10) is inserted into the heating chamber.

8. Water pipe according to claim 6, **characterised in that** the cover ring (22) is connected to a collar (23) provided on the outer side (17) of the receiving portion (5) or is formed integrally with said collar.

9. Water pipe according to claim 1, **characterised in that** the fittings (27) are equipped with latching means (30).

10. Water pipe according to claim 9, **characterised in that** the latching means (30) are arranged adjustably in the radial direction.

11. Water pipe according to claim 1, **characterised in that** the plate (24) comprises in its outer face (26) a handle (29) for actuation of the plate.

12. Water pipe according to claim 6, wherein the annular bead has a smaller diameter than the cover ring and the collar (11) of the capsule (10) is arranged opposite the annular bead (28) such that the annular bead automatically presses the capsule into the receiving portion (5) when the plate is closed.

13. Water pipe according to claim 1, wherein the receiving portion (5) has a front wall (19) arranged to define a clearance (44) between the front wall (19) and an opposing front wall (13) of the capsule (10) when inserted in the receiving portion (5) with an accurate fit.

14. Capsule (10) holding a smoking medium for use in a water pipe, the capsule having:
a plate (46) with perforations (43) and a collar (11),
an outlet (47) and
a conical wall (12) extending between the collar and outlet, the collar (11) and conical wall (12) arranged to form a close fit with a receiving portion (5) of a water pipe so that the receiving portion provides a heating element for the capsule (10),
wherein an annular groove (45) is provided between the plate (46) with perforations and the collar (11).

## Revendications

1. Pipe à eau (1) avec un boîtier (2), dans lequel sont intégrés un réceptacle (3) destiné à être rempli d'un milieu liquide et muni d'au moins un raccord d'aspiration, et une chambre de chauffage (4) communiquant avec celui-ci, ladite chambre de chauffage (4) comportant une partie de réception (5) pour une capsule (10) qui contient un milieu à fumer, ladite partie de réception étant en même temps un élément chauffant pour la capsule (10), dans laquelle il existe un ajustement précis entre la partie de réception (5) et la capsule (10) ;
**caractérisé en ce que** la chambre de chauffage (4) peut être fermée au moyen d'une plaque (24) qui est une plaque de base ou une plaque de recouvrement, la plaque (24) comportant sur sa face intérieure (25) un bourrelet annulaire (28) qui agit sur la capsule (10) qui a été insérée dans la partie de réception (5), la capsule comportant un collier (11), une sortie (47) et une paroi conique (12) s'étendant entre le collier et la sortie, dans laquelle le collier (11) comporte une plaque (46) avec des perforations (43) et une rainure annulaire (45), et le bourrelet annulaire (28) est agencé et/ou formé en correspondance avec le collier (11) de la capsule (10).

2. Pipe à eau selon la revendication 1, **caractérisée par** un ajustement précis entre la paroi (7) de la partie DE R2CEPTION (5), laquelle paroi entoure les côtés de la capsule (10), et la capsule (10).

3. Pipe à eau selon la revendication 2, **caractérisé en ce que** la paroi latérale (7) de la partie réceptrice (5) se rétrécit de manière conique en direction de l'intérieur (8) de la chambre de chauffage (4), le cône (15) ayant un angle (α) d'environ 5° à 10°, de préférence d'environ 7°.

4. Pipe à eau selon la revendication 1, **caractérisée en ce que** le diamètre de la partie réceptrice (5) entre l'avant (6) et l'arrière (9) de la partie réceptrice (5) ou de la capsule (10), respectivement, augmente d'un facteur d'environ 1,1 à 1,25, de préférence d'environ 1,17.

5. Pipe à eau selon la revendication 1, **caractérisé en ce que** la partie réceptrice (5) comprend sur son côté intérieur (16) une paroi avant (19) qui présente une ouverture (18) et s'étend essentiellement transversalement à l'axe longitudinal (21) du boîtier (2).

6. Pipe à eau selon la revendication 1, **caractérisé en ce que** la partie réceptrice (5) comporte sur son côté extérieur (17) une bague de recouvrement (22) qui s'étend transversalement à l'axe longitudinal (21) du boîtier (2), bague de recouvrement dans laquelle est intégrée la partie réceptrice (5) pour la capsule (10).

7. Pipe à eau selon la revendication 6, **caractérisée en ce que** la bague de recouvrement (22) sert de butée d'extrémité pour un collier (11) du côté de la capsule lorsque la capsule (10) est insérée dans la chambre de chauffage.

8. Pipe à eau selon la revendication 6, **caractérisée en ce que** la bague de recouvrement (22) est reliée à un collier (23) prévu sur le côté extérieur (17) de la partie de réception (5) ou est formée d'un seul tenant avec ledit collier.

9. Pipe à eau selon la revendication 1, **caractérisé en ce que** les raccords (27) sont équipés de moyens de verrouillage (30).

10. Pipe à eau selon la revendication 9, **caractérisée en ce que** les moyens de verrouillage (30) sont disposés de manière réglable dans la direction radiale.

11. Pipe à eau selon la revendication 1, **caractérisée en ce que** la plaque (24) comprend dans sa face extérieure (26) une poignée (29) pour l'actionnement de la plaque.

12. Pipe à eau selon la revendication 6, dans laquelle le bourrelet annulaire a un diamètre inférieur à celui de la bague de recouvrement et le collier (11) de la capsule (10) est disposé à l'opposé du bourrelet annulaire (28) de telle sorte que le bourrelet annulaire presse automatiquement la capsule dans la partie de réception (5) lorsque la plaque est fermée.

13. Pipe à eau selon la revendication 1, dans laquelle la partie réceptrice (5) comporte une paroi avant (19) agencée de manière à définir un espace libre (44) entre la paroi avant (19) et une paroi avant opposée (13) de la capsule (10) lorsqu'elle est insérée dans la partie réceptrice (5) avec un ajustement précis d' .

14. Capsule (10) contenant un produit à fumer destinée à être utilisée dans une pipe à eau, la capsule comportant :
une plaque (46) avec des perforations (43) et un collier (11),
une sortie (47) et
une paroi conique (12) s'étendant entre le collier et la sortie, le collier (11) et la paroi conique (12) étant agencés pour former un ajustement serré avec une partie réceptrice (5) d'une pipe à eau de sorte que la partie réceptrice fournisse un élément chauffant pour la capsule (10),
dans laquelle une rainure annulaire (45) est prévue entre la plaque (46) avec perforations et le collier (11).
